# EUROPÄISCHE PATENTSCHRIFT

(11) **EP 4 450 738 B1**
(45) Veröffentlichungstag und Bekanntmachung des Hinweises auf die Patenterteilung: **18.06.2025**
(21) Anmeldenummer: 24165473.0
(22) Anmeldetag: 22.03.2024
(51) Int. Cl.: E05B 3/00, E05B 3/06

(54) **FLÜGEL FÜR EIN FENSTER ODER EINE TÜR**
WING FOR A WINDOW OR A DOOR
BATTANT POUR UNE FENÊTRE OU UNE PORTE

(30) Priorität: 13.04.2023 DE 102023109375
(43) Veröffentlichungstag der Anmeldung: 23.10.2024
(73) Patentinhaber: SCHÜCO International KG, 33609 Bielefeld (DE)
(72) Erfinder: FLACHMANN, Matthias, 33824 Werther (DE)
(74) Vertreter: Dantz, Jan Henning

(56) Entgegenhaltungen:
- EP-A2- 3 680 423
- WO-A1-2017/103310
- WO-A1-2018/224294
- WO-A1-2020/074170
- WO-A1-2020/126520
- DE-A1- 102021 118 158

## Beschreibung

Die vorliegende Erfindung betrifft einen Flügel für ein Fenster oder eine Tür mit den Merkmalen des Oberbegriffs des Anspruchs 1.

Es gibt Fensterflügelrahmen oder Türblätter, die zum Öffnen oder Schließen einen Tür- oder Fensterdrücker aufweisen, der an einem Lagerflansch drehbar an dem Rahmen gehalten ist. EP 3 760 816 A1 offenbart eine Haltevorrichtung für Tür oder Fensterdrücker, die eine Unterrosette aufweist, die mit einer Anlagefläche auf einer dem Rahmen zugewandten Seite auf der Oberfläche des Rahmens in einem Bereich nahe einem Rand des Rahmens mittels zweier Schrauben montiert ist. Hier besteht der Nachteil, dass über die Unterrosette ein an dem Drücker angewandtes Drehmoment über die Schrauben auf einen kleinen Bereich des Rahmens überträgt, sodass in der Nähe des Randes hohe Kräfte auf den Rahmen einwirken. Hierdurch wird eine minimal erreichbare Breite des Rahmens verringert, da er dem Drehmoment standhalten muss.

EP 3 680 423 A2 zeigt eine Drehvorrichtung für Tür- oder Fenstergriffe, mit einer Unterrosette die eine von der Kreisform abweichende Form aufweist, die in eine Aussparung in einem Tür- oder Fensterflügel einsteckbar ist. Durch das unmittelbare Einstecken der Unterrosette in den Flügel kann dieser Stand der Technik zwar einen sehr kompakten Aufbau der Drehvorrichtung ermöglichen, hier besteht aber wie bei EP 3 760 816 A1 das Problem, dass die Kraft, die von dem Griff über die Rosette unmittelbar auf den Flügel übertragen wird, zu hoch für schmale Fenster- oder Türflügel ist.

WO 2018/224294 A1 zeigt einen kreisförmigen und schalenförmigen Adapter zur Montage eines Türgriffs an einem Fensterrahmen. Der Adapter ist in eine kreisförmige Aussparung in dem Flügel eingesetzt. In den Adapter ist ein Basiskörper eingesteckt, der schwenkbare Klemmelemente aufweist, die einen Teil des Fensterrahmens hinter der Aussparung hintergreifen und den Griff so gegen ein axiales Herausziehen sichern. Der Adapter ist in den Fensterrahmen eingeschraubt und weist für eine Verdrehsicherung von der Unterseite hervorstehende Zapfen auf, die in einen hinter der Aussparung in dem Flügel angeordneten Teil mit einem entsprechenden sternförmigen Ausschnitt einsetzbar sind. Die Zapfen führen allerdings zu einer sehr konzentrierten Kraftübertragung, sodass auch diese Vorrichtung nur für breite Fensterrahmen geeignet ist. Die Sternform erschwert außerdem die Herstellung der Vorrichtung und erfordert einen Prozess, der diese Formen präzise Herstellen und die entsprechenden Bauteile anschließend ineinanderfügen kann.

Aufgabe der vorliegenden Erfindung ist es, einen Flügel für ein Fenster oder eine Tür anzugeben, der mit einem Griffelement ausgestattet ist, das platzsparend ausgebildet sein kann, sodass eine Breite des Rahmens reduziert ist.

Die vorliegende Erfindung löst diese Aufgabe mittels eines Flügels für ein Fenster oder eine Tür mit den Merkmalen des Anspruchs 1.

Erfindungsgemäß umfasst der Flügel für ein Fenster oder eine Tür ein Rahmenprofil mit einem drehbaren Griffelement, der eine Unterrosette mit einer Anlagefläche aufweist, auf der Vorsprünge angeordnet sind. An der Unterrosette ist ein Lagerflansch drehbar gelagert, an dem das Griffelement drehfest fixiert ist. Das Rahmenprofil weist eine Aussparung mit einer von der Kreisform abweichenden Form auf, in der ein Halteelement zur Fixierung der Unterrosette mit einer Außenseite drehfest gehalten ist. Hierdurch kann ein an dem Griffelement angewendetes Drehmoment gleichmäßig auf das Rahmenprofil verteilt werden, sodass das Rahmenprofil platzsparend ausgebildet sein und ein ansprechendes Erscheinungsbild aufweisen kann. Darüber hinaus kann das Griffelement mittels des Haltelements mit geringem Abstand zu einem Randbereich des Rahmenprofils angeordnet sein, was zu einer weiter verbesserten Platzersparnis und einer verbesserten Handhabung des Griffelements führt.

Formschlüssig im Sinne der vorliegenden Erfindung, bedeutet, dass die jeweiligen Bauteile in jeweils parallelen Ebenen der jeweiligen relevanten Abschnitte so aneinander angepasst sind, dass jeweils eines der Teile weitestgehend ohne Spiel in paralleler Richtung zu diesen Ebenen in dem jeweils anderen Teil angeordnet werden kann.

Erfindungsgemäß ist das Halteelement schalenförmig ausgebildet, wobei die Unterrosette in das schalenförmig ausgebildete Halteelement eingesteckt ist. Hierdurch kann die Vorrichtung besonders platzsparend ausgebildet sein.

Insbesondere weist die Außenseite des Haltelements mindestens zwei Vorsprünge und bevorzugt mindestens sechs Vorsprünge und insbesondere genau sechs Vorsprünge auf, sodass ein über das Griffelement auf das Halteelement übertragenes Drehmoment gleichmäßig auf das Rahmenprofil übertragbar ist und sodass das Halteelement mit verbesserter Drehfestigkeit im Rahmenprofil gehalten sein kann, ohne dass sich das Rahmenprofil verformt und/oder wesentlich verformt.

Im Wesentlichen kann die Aussparung einen Durchmesser von insbesondere 20 mm bis 35 mm, bevorzugt von 25 mm bis 30 mm und besonders bevorzugt von 28 mm bis 29 mm aufweisen, wobei der Durchmesser ein Durchmesser einer überwiegend kreisförmigen Innengeometrie und/oder ein Durchmesser eines äußeren Umfangs der Aussparung ist, der vorzugsweise ein an der äußersten Stelle der Auskerbungen anliegender Kreis ist, sodass die Dimensionierung der Aussparung an das Halteelement angepasst sein kann. Der Durchmesser des äußeren Umfangs der Aussparung ist hierbei größer als der Durchmesser der kreisförmigen Innengeometrie.

Die Aussparung kann insbesondere mehrere Auskerbungen aufweisen, sodass ein Umriss der Aussparung einem Umriss der Außenseite des Halteelements, das formschlüssig in die Aussparung eingesteckt ist, entspricht. Vorzugsweise weist die Aussparung im Wesentlichen eine Kreisform auf, wobei die Auskerbungen bevorzugt in der Form von Teilkreisen gestaltet sein können, die über die überwiegend kreisförmige Innengeometrie der Aussparung hinausragen, sodass die Aussparung eine von der Kreisform abweichende Form aufweist. Die Form der Aussparung kann so insbesondere der Form einer Rosette ähneln. Hierdurch kann über das Halteelement eine besonders vorteilhafte Kräfteverteilung auf das Rahmenprofil erreicht werden.

In einer Ausführungsform stehen die Auskerbungen jeweils mit einer maximalen Tiefe von insbesondere 0,5 mm bis 3 mm, bevorzugt von 1 mm bis 2 mm und besonders bevorzugt von 1,1 m bis 1,2 mm über die Innengeometrie hervor, sodass das Halteelement besonders vorteilhaft und/oder passgenau ausgebildet sein kann.

Die Auskerbungen weisen zur vorteilhaften Gestaltung der Aussparung jeweils bevorzugt einen Umriss auf, der mindestens einem Abschnitt eines Kreises, also eines Kreisbogens entsprechen kann, der vorzugsweise mit einem Durchmesser von 4 mm bis 12 mm, insbesondere von 6 mm bis 10 mm und bevorzugt verbracht Millimetern oder besonders bevorzugt von genau 8 mm entspricht. Der jeweilige Kreisbogen hat bevorzugt ein Bogenmaß von π/2 Radianten bis 3π/2 Radianten und besonders bevorzugt von 3π/4 Radianten bis π Radianten.

Ein Umriss der Vorsprünge entspricht insbesondere den Auskerbungen, sodass das Halteelement mit einem besonders stabilen Formschluss in der Aussparung angeordnet sein kann.

Ein Umriss der Aussparung ist im Wesentlichen identisch zu einem Umriss der Außenseite des Halteelements ausgebildet, sodass das Halteelement ohne Spiel drehfest in der Aussparung gehalten werden kann. Die gesamte Anlagefläche kann beispielsweise drehfest und formschlüssig mit einer Innenseite des Halteelements in dasselbe eingesetzt sein. Alternativ ist es auch möglich, dass nur die Vorsprünge an dem Halteelement und/oder an der Unterrosette jeweils formschlüssig in der Aussparung und/oder dem Halteelement angeordnet sind. Hierdurch kann beispielsweise Material gespart werden.

Das Rahmenprofil weist im Bereich der Aussparung einen Steg auf, der in Einsteckrichtung des Halteelements eine Breite von 1 mm bis 5 mm und bevorzugt von 2 mm bis 4 mm aufweist. Hierdurch kann das Rahmenprofil materialsparend und somit kostengünstig hergestellt sein.

Vorzugsweise kann das Rahmenprofil im Bereich einer Auskerbung insbesondere einen Steg aufweisen, der mit einer Breite von 1 mm bis 10 mm und bevorzugt von 2 mm bis 7 mm in Einsteckrichtung des Halteelements ausgebildet ist. Der Steg kann eine zusätzliche Anlagefläche für das Halteelement ausbilden.

Die Aussparung ist insbesondere mit einem kleinsten Abstand von insbesondere 1 mm bis 2,5 mm und bevorzugt von 1,2 mm bis 1,4 Millimeters von einer nächstliegenden Außenkante des Rahmenprofils angeordnet. Dies ermöglicht eine besonders platzsparende Ausbildung des Flügels.

Für eine vorteilhafte Herstellung ist die Aussparung bevorzugt in das Rahmenprofil gefräst und/oder gestanzt.

Für eine besonders vorteilhafte Gestaltung des Flügels ist das Rahmenprofil und/oder das Halteelement und/oder das Griffelement und/oder die Unterrosette und/oder der Lagerflansch vorzugsweise aus Metall und/oder Kunststoff ausgebildet, wobei das Metall insbesondere Aluminium umfasst. Dies ermöglicht eine kostengünstige Ausbildung der Bauteile.

Zur Absicherung gegen ein axiales Herausziehen aus der Aussparung ist das Halteelement vorzugsweise an einem an dem Rahmenprofil angeordneten Treibstangenbeschlag insbesondere mittels mindestens eines Befestigungsmittels, das bevorzugt mindestens eine Schraube sein kann, befestigt. Das Halteelement kann insbesondere auch oder alternativ durch Kleben oder Klemmen an dem Rahmenprofil und/oder dem Treibstangenbeschlag befestigt sein. Die Unterrosette und/oder das Halteelement können jeweils mittels mindestens eines Befestigungsmittels aneinander und/oder an der Aussparung befestigt sein. Die Befestigungsmittel können insbesondere Schrauben und/oder einen Innensechskant und/oder einen Innensechsrund umfassen und bevorzugt mindestens einen ausschwenkbaren Bereich aufweisen, der jeweils in eine Öffnung in dem Halteelement und/oder der Unterrosette einschwenkbar sein kann. Hierdurch können die Unterrosette und/oder das Halteelement gegen axiales Herausziehen gesichert werden.

Zur verbesserten Absicherung ist das Halteelement so ausgebildet, dass es ein Drehmoment von insbesondere 80 Newtonmetern (Nm) bis 150 Nm, bevorzugt von 90 Nm bis 110 Nm und besonders bevorzugt von mehr als 100 Nm übertragen kann, wobei das Halteelement formstabil und formschlüssig und drehfest in der Aussparung gehalten werden kann, sodass die Erfordernisse der Norm DIN EN 13126-3:2012-02 erfüllt sind, insbesondere ohne dass sich das Griffelement verdreht. Hierdurch kann das Griffelement besonders nah an einem Randbereich des Rahmenprofils angeordnet sein, ohne dass ein entsprechendes Drehmoment zu einer Verformung des Rahmenprofils führt.

Das Griffelement ist bevorzugt drehfest in dem Lagerflansch angeordnet, sodass das Griffelement und der Lagerflansch um eine Achse verdrehbar an dem Rahmenprofil montiert sind.

Der Flügel, insbesondere das Griffelement, kann dabei ein Schloss aufweisen, mittels dem der Flügel und insbesondere das Griffelement ver- und entriegelbar ist. Das Schloss weist hierfür bevorzugt einen in dem Griffelement angeordneten Zylinder auf, in den ein Schlüssel einsteckbar ist. Mittels Verdrehens des Schlüssels kann das Schloss Ab- oder Aufgeschlossen werden und der Flügel so verriegelt, beziehungsweise entriegelt werden, was vorzugsweise durch eine hierzu passende Verhinderung oder Gestattung einer Verdrehung des Griffelements geschieht.

Die vorliegende Erfindung wird nachfolgend anhand mehrerer Zeichnungen näher erläutert. Es zeigen:
- Figur 1: eine Explosionsansicht eines erfindungsgemäßen Flügels;
- Figur 2: eine Ansicht einer Aussparung gemäß Figur 1;
- Figur 3: einen Querschnitt einer Unterrosette gemäß Figur 1 ;
- Figur 4: eine Explosionsansicht eines erfindungsgemäßen Flügels gemäß einer weiteren Ausführungsform.

In Figur 1 ist eine Explosionsansicht eines erfindungsgemäßen Flügels für ein Fenster oder für eine Tür mit einem Rahmenprofil 4 mit einem drehbaren Griffelement 2 dargestellt. Der Flügel weist eine Unterrosette 21 mit einer Anlagefläche 29 auf, auf der Vorsprünge 26 angeordnet sind. Ein Lagerflansch 22 ist drehbar an der Unterrosette gelagert, an dem das Griffelement 2 drehfest fixiert ist, sodass das Griffelement 2 um eine Achse H drehbar an der Unterrosette 21 gelagert ist. Das Griffelement 2 ist hier insbesondere mittels eines als Schaube ausgebildeten Befestigungsmittels 28 an dem Lagerflansch 22 fixiert. In den Lagerflansch 22 ist ein als Vierkant ausgebildeter Bolzen 23, der insbesondere einen viereckigen Querschnitt aufweist, drehfest in einen Tunnel 27 eingesteckt, sodass ein Verdrehen des Griffelements 2 über den Lagerflansch 22 zu einer Verdrehung des Bolzens 23 führt, wodurch optional ein an dem Rahmenprofil 4 angeordneter Treibstangenbeschlag 5, der eine Nut aufweist, in die der Bolzen eingreifen kann, betätigt wird, mittels dem das Fenster oder die Tür verriegelbar ist.

Das Rahmenprofil 4 in Figur 1 weist eine Aussparung 1 mit einer von der Kreisform abweichenden Form auf. Die Aussparung 1 ist vorzugsweise in das Rahmenprofil 4 gefräst oder gestanzt.

Die Aussparung 1 ist in Figur 2 vergrößert dargestellt. Sie weist eine überwiegend kreisförmige Innengeometrie 12 auf, die im Wesentlichen einen Durchmesser D insbesondere von 20 mm bis 35 mm, bevorzugt von 25 mm bis 30 mm und besonders bevorzugt von 28 mm bis 29 mm aufweist. Die Aussparung 1 weist zudem mehrere Auskerbungen 13 auf, die jeweils mit einer maximalen Tiefe C von insbesondere 0,5 mm bis 3 mm, bevorzugt von 1 mm bis 2 mm und besonders bevorzugt von 1,1 mm bis 1,2 mm radial über die Innengeometrie 12 hervorstehen. Die Auskerbungen 13 weisen jeweils einen Umriss auf, der zumindest einem Abschnitt eines Kreises mit einem Durchmesser von insbesondere 4 mm bis 12 mm, bevorzugt von 6 mm bis 10 mm und besonders bevorzugt von etwa 8 mm oder genau 8 mm entspricht. Die Auskerbungen 13 sind also jeweils in der Form eines Kreisbogens ausgebildet. Der jeweilige Kreisbogen hat bevorzugt ein Bogenmaß von π/2 Radianten bis 3π/2 Radianten und besonders bevorzugt von 3π/4 Radianten bis π Radianten. Ein Durchmesser B eines äußersten Umfangs der Aussparung 1, der ein an der äußersten Stelle der Auskerbungen 13 anliegender Kreis ist, beträgt insbesondere von 20 mm bis 35 mm, bevorzugt von 25 mm bis 30 mm und besonders bevorzugt von 28 mm bis 29 mm, wobei der Durchmesser B größer ist als der Durchmesser D.

Vorzugsweise weist die Aussparung 1 eine Symmetrieachse S auf, sodass jeweils die Hälfte der Auskerbungen 13 auf jeder Seite der Symmetrieachse S liegt, wobei eine Länge eines auf beiden Seiten der Aussparung 1 zwischen den jeweiligen Hälften der Auskerbungen 13 liegenden Kreisbogens, durch deren Mitte die Symmetrieachse S verläuft, die sich insbesondere horizontal erstreckt, größer ist als eine Länge von Kreisbögen, die zwischen der jeweils auf der entsprechenden Seite der Symmetrieachse S liegenden Hälfte der Auskerbungen 13 liegen. Kreisbögen, die vom jeweiligen Mittelpunkt der Kreise, deren Teil die Auskerbungen 13 darstellen, ausgehen, weisen bevorzugt ein Bogenmaß von π/5 Radianten bis π/3 Radianten und besonders bevorzugt von π/4 Radianten auf. Zwischen den Mittelpunkten der jeweils äußeren Auskerbungen 13, die auf gegenüberliegenden Seiten der Symmetrieachse S liegen, weist ein Kreisbogen der kreisförmigen Innengeometrie 12 vorzugsweise ein Bogenmaß von π/4 Radianten bis π/2 Radianten und besonders bevorzugt von π/3 Radianten auf. Die Aussparung 1 weist insbesondere auch eine vertikal verlaufende Symmetrieachse V auf.

Die zwischen allen Auskerbungen 13 verlaufenden Kreisbögen sind insbesondere konzentrisch angeordnet, sodass sie die überwiegend kreisförmige Innengeometrie 12 der Aussparung 1 ausbilden. Die Aussparung 1 weist optional vorwiegend die Form einer Rosette auf. Die Aussparung 1 ist wie in Figur 1 oder 2 mit einem kleinsten Abstand A von insbesondere 1 mm bis 2,5 mm und bevorzugt von 1,2 mm bis 1,4 mm von einer nächstliegenden Außenkante 41 des Rahmenprofils 4 angeordnet.

In der Aussparung 1 ist ein schalenförmiges Halteelement 3 an einer Außenseite 32, insbesondere an der Außenseite 32 eines von einer Schale hervorstehenden Vorsprungs 321, formschlüssig und drehfest gehalten, in das die Anlagefläche 29 drehfest und formschlüssig mit einer Innenseite 31 des Halteelements 3 eingesetzt ist. Die Unterrosette 21 liegt an einem Boden 35 des Halteelements 3 an. Die Vorsprünge 26 auf der Anlagefläche 29 greifen hierbei in mehrere Aufnahmen 33 in der Innenseite 31 des Halteelements 3 ein. Der Umriss der Außenseite 32 des Halteelements 3 entspricht hierbei in einem in der Aussparung 1 gehaltenen Bereich im Wesentlichen, insbesondere des Vorsprungs 321, einem Umriss einer Innenseite 11 der Aussparung 1. Hierdurch ist das Halteelement 3 in einer Ebene, die parallel zu der Ebene der kreisförmigen Innengeometrie 12 verläuft, im Wesentlichen ohne Spiel in der Aussparung 1 gehalten.

In Figur 3 ist ein Querschnitt der Unterrosette 21 aus Figur 1 dargestellt, die in das Halteelement 3 eingesetzt ist, wobei die Anlagefläche 29 die beschriebenen Vorsprünge 26 aufweist, die in die Aufnahmen 33 in dem Halteelement 3 eingreifen. Die Unterrosette 21 ist im Wesentlichen mittels zweier Befestigungsmittel 25 an dem Halteelement 3 befestigt. Die Befestigungsmittel 25 weisen einen ausschwenkbaren Bereich auf, der jeweils in eine Öffnung 37 in der Schale 322 des Halteelements 3 einschwenkbar ist und der die Unterrosette 21 gegen axiales Herausziehen aus dem Halteelement 3 absichert.

Die Außenseite 32 des Haltelements 3 weist gemäß Figur 1 mindestens fünf Vorsprünge 36 und bevorzugt mindestens sechs Vorsprünge 36 und insbesondere genau sechs Vorsprünge 36 auf. Ein Umriss der Vorsprünge 36 entspricht den Auskerbungen 13. Im Bereich der Aussparung 1 weist das Rahmenprofil 4 einen Steg auf, der in Einsteckrichtung des Halteelements 3 eine Breite T von 1 mm bis 5 mm und bevorzugt von 2 mm bis 4 mm aufweist. Die Unterrosette 21 ist in das schalenförmig ausgebildete Halteelement 3 eingesteckt.

Der Boden 35 ist des Halteelementes 3 ist im Bereich des Vorsprungs 321 in der Ebene der Aussparung 1 angeordnet und die Außenseite 32 steht im Bereich der Schale 322 von dem Rahmenprofil 4 hervor.

Zur Absicherung gegen ein axiales Herausziehen aus der Aussparung 1 ist das Halteelement 3 an einem an dem Rahmenprofil 4 angeordneten Treibstangenbeschlag 5 insbesondere mittels zweier Schraube 34 befestigt, wobei vorzugsweise auch die Unterrosette 21 mittels zweier Befestigungsmittel 25 an dem Halteelement 3 befestigt sind.

Das Halteelement 3 kann vorzugsweise ein Drehmoment von insbesondere 80 Nm bis 150 Nm, bevorzugt von 90 Nm bis 110 Nm und besonders bevorzugt von mehr als 100 Nm auf das Rahmenprofil 4 übertragen, wobei das Halteelement 3 formstabil und formschlüssig und/oder drehfest in der Aussparung 1 gehalten wird, sodass die Erfordernisse der Norm EN 13126-3:2012-02 erfüllt sind, insbesondere ohne dass sich das Griffelement 2 verdreht und/oder bevorzugt ohne dass sich das Rahmenprofil 4 verformt.

Das Rahmenprofil 4 und/oder das Halteelement 3 und/oder das Griffelement 2 und/oder die Unterrosette 21 und/oder der Lagerflansch 22 ist bevorzugt aus Metall und/oder Kunstsoff ausgebildet, wobei das Metall insbesondere Aluminium umfasst. Eine Rosette 24 kann optional auf die Unterrosette aufgesteckt sein.

Fig. 4 zeigt einen Flügel gemäß einer weiteren Ausführungsform der vorliegenden Erfindung, wobei hier der Flügel mittels eines Schlosses 6 verriegelbar ist, das einen Zylinder 61 mit einem Schlitz 62 aufweist, in den ein insbesondere verdrehbarer Schlüssel 63 zum Abschließen oder Aufschließen des Schlosses 6, also zum Ver- und Entriegeln des Flügels, insbesondere des Griffelements 2, einsteckbar ist.

### Bezugszeichenliste

- 1: Aussparung
- 11: Innenseite
- 12: Innengeometrie
- 13: Auskerbung
- 13: Auskerbungen
- 2: Griffelement
- 21: Unterrosette
- 22: Lagerflansch
- 23: Bolzen
- 24: Rosette
- 25: Befestigungsmittel
- 26: Vorsprung
- 27: Tunnel
- 28: Befestigungsmittel
- 29: Anlagefläche
- 3: Halteelement
- 31: Innenseite
- 32: Außenseite
- 321: Vorsprung
- 322: Schale
- 33: Aufnahme
- 34: Schraube
- 35: Boden
- 36: Vorsprung
- 37: Öffnung
- 4: Rahmenprofil
- 41: Außenkante
- 5: Treibstangenbeschlag
- 6: Schloss
- 61: Zylinder
- 62: Schlitz
- 63: Schlüssel
- A: Abstand
- B: Durchmesser
- C: Tiefe
- D: Durchmesser
- H: Achse
- P: Kreisbogen
- S: Symmetrieachse
- T: Breite
- V: Symmetrieachse

## Patentansprüche

1. Flügel für ein Fenster oder eine Tür mit einem Rahmenprofil (4) mit einem drehbaren Griffelement (2), der eine Unterrosette (21) mit einer Anlagefläche (29) aufweist, auf der Vorsprünge (26) angeordnet sind, wobei an der Unterrosette (21) ein Lagerflansch (22) drehbar gelagert ist, an dem das Griffelement (2) drehfest fixiert ist, wobei das Rahmenprofil (1) eine Aussparung (1) aufweist, in der ein schalenförmig ausgebildetes Halteelement (3) zur Fixierung der Unterrosette (21), die in das Halteelement (3) eingesteckt ist, mit einer Außenseite (32) formschlüssig eingesteckt und drehfest gehalten ist, wobei die Anlagefläche (29) und/oder die Vorsprünge (26) drehfest und formschlüssig mit einer Innenseite (31) des Halteelements (3) in das Halteelement (3) eingesetzt sind, und wobei die Aussparung (1) eine von der Kreisform abweichende Form aufweist.

2. Flügel nach Anspruch 1, **dadurch gekennzeichnet, dass** die Außenseite (32) des Haltelements (3) mindestens zwei Vorsprünge (36) und bevorzugt mindestens sechs Vorsprünge (36) und insbesondere genau sechs Vorsprünge (36) aufweist.

3. Flügel nach Anspruch 1 oder 2, **dadurch gekennzeichnet, dass** die Aussparung (1) im Wesentlichen einen Durchmesser insbesondere von 20 mm bis 35 mm, bevorzugt von 25 mm bis 30 mm und besonders bevorzugt von 28 mm bis 29 mm aufweist, wobei der Durchmesser ein Durchmesser (D) einer überwiegend kreisförmigen Innengeometrie (12) und/oder ein Durchmesser (B) eines äußersten Umfangs der Aussparung (1) ist.

4. Flügel nach einem der vorgehenden Ansprüche, **dadurch gekennzeichnet, dass** die Aussparung (1) mehrere Auskerbungen (13) aufweist, sodass ein Umriss der Aussparung (1) einem Umriss der Außenseite (32) des Halteelements (3), das formschlüssig in die Aussparung (2) eingesteckt ist, entspricht.

5. Flügel nach Anspruch 4, **dadurch gekennzeichnet, dass** die Auskerbungen (13) jeweils mit einer maximalen Tiefe (C) von insbesondere 0,5 mm bis 3 mm, bevorzugt von 1 mm bis 2 mm und besonders bevorzugt von 1,1 mm bis 1,2 mm über die Innengeometrie (12) hervorstehen.

6. Flügel nach Anspruch 4 oder 5, **dadurch gekennzeichnet, dass** die Auskerbungen (13) jeweils einen Umriss aufweisen, der zumindest einem Abschnitt eines Kreises mit einem Durchmesser von insbesondere 4 mm bis 12 mm, bevorzugt von 6 mm bis 10 mm und besonders bevorzugt von etwa 8 mm oder genau 8 mm entspricht.

7. Flügel nach einem der vorgehenden Ansprüche, **dadurch gekennzeichnet, dass** ein Umriss der Vorsprünge (36) den Auskerbungen (13) entspricht.

8. Flügel nach einem der vorgehenden Ansprüche, **dadurch gekennzeichnet, dass** ein Umriss der Aussparung (1) im Wesentlichen identisch zu einem Umriss der Außenseite (32) des Halteelements (3) ist, sodass das Halteelement ohne Spiel drehfest in der Aussparung gehalten werden kann.

9. Flügel nach einem der vorgehenden Ansprüche, **dadurch gekennzeichnet, dass** das Rahmenprofil (4) im Bereich der Aussparung (1) einen Steg aufweist, der in Einsteckrichtung des Halteelements (3) eine Breite (T) von 1 mm bis 5 mm und bevorzugt von 2 mm bis 4 mm aufweist.

10. Flügel nach einem der vorgehenden Ansprüche, **dadurch gekennzeichnet, dass** die Aussparung (1) mit einem kleinsten Abstand (A) von insbesondere 1 mm bis 2,5 mm und bevorzugt von 1,2 mm bis 1,4 mm von einer nächstliegenden Außenkante (41) des Rahmenprofils (4) angeordnet ist.

11. Flügel nach einem der vorgehenden Ansprüche, **dadurch gekennzeichnet, dass** die Aussparung (1) in das Rahmenprofil (4) gefräst und/oder gestanzt ist.

12. Flügel nach einem der vorgehenden Ansprüche, **dadurch gekennzeichnet, dass** das Rahmenprofil (4) und/oder das Halteelement (3) und/oder das Griffelement (2) und/oder die Unterrosette (21) und/oder der Lagerflansch (22) aus Metall und/oder Kunstsoff ausgebildet ist, wobei das Metall insbesondere Aluminium umfasst.

13. Flügel nach einem der vorgehenden Ansprüche, **dadurch gekennzeichnet, dass** das Halteelement (3) zur Absicherung gegen ein axiales Herausziehen aus der Aussparung (1) an einem an dem Rahmenprofil (4) angeordneten Treibstangenbeschlag (5) insbesondere mittels mindestens einer Schraube (34) befestigt ist.

14. Flügel nach einem der vorgehenden Ansprüche, **dadurch gekennzeichnet, dass** das Halteelement (3) ein Drehmoment von insbesondere 80 Nm bis 150 Nm, bevorzugt von 90 Nm bis 110 Nm und besonders bevorzugt von mehr als 100 Nm auf das Rahmenprofil (4) übertragen kann, wobei das Halteelement (3) formstabil und formschlüssig und/oder drehfest in der Aussparung (1) gehalten werden kann, sodass die Erfordernisse der Norm DIN EN 13126-3:2012-02 erfüllt sind.

## Claims

1. Wing for a window or a door with a frame profile (4) with a pivotable handle element (2) comprising an inner rose (21) with an abutment surface (29) on which projections (26) are arranged, wherein a bearing flange (22) is pivotably mounted on the inner rose (21), to which bearing flange the handle element (2) is fixed in a pivotable manner, wherein the frame profile (1) comprises a cutout (1) in which a bowl-shaped holding element (3) for fixing the inner rose (21), which is inserted into the holding element (3), is held non-rotatably with an exterior surface (32), wherein the abutment surface (29) and/or the projections (26) are inserted non-rotatably with an interior surface (31) of the holding element (3) into the holding element (3), and wherein the cutout (1) comprises a shape deviating from a circle-shape.

2. Wing according to claim 1, **characterised in that** the exterior surface (32) of the retaining element (3) comprises at least two projections (36) and preferably at least six projections (36) and in particular exactly six projections (36).

3. Wing according to claim 1 or 2, **characterised in that** the cutout (1) essentially comprises a diameter, in particular of 20 mm to 35 mm, preferably of 25 mm to 30 mm and particularly preferably of 28 mm to 29 mm, wherein the diameter is a diameter (D) of a predominantly circle-shape inner geometry (12) and/or a diameter (B) of an outermost circumference of the cutout (1).

4. Wing according to one of the preceding claims, **characterised in that** the cutout (1) comprises a plurality of notches (13), so that an outline of the cutout (1) corresponds to an outline of the exterior surface (32) of the holding element (3), which is inserted into the cutout (2) in a form-fitting manner.

5. Wing according to claim 4, **characterised in that** the notches (13) each protrude beyond the inner geometry (12) with a maximum depth (C) of in particular 0.5 mm to 3 mm, preferably from 1 mm to 2 mm and particularly preferably from 1.1 mm to 1.2 mm.

6. Wing according to claim 4 or 5, **characterised in that** the notches (13) each comprise an outline which corresponds to at least one portion of a circle with a diameter of in particular 4 mm to 12 mm, preferably from 6 mm to 10 mm and particularly preferably of approximately 8 mm or exactly 8 mm.

7. Wing according to one of the preceding claims, **characterised in that** an outline of the projections (36) corresponds to the notches (13).

8. Wing according to one of the preceding claims, **characterised in that** an outline of the cutout (1) is essentially identical to an outline of the exterior surface (32) of the holding element (3), so that the holding element can be held non-rotatably in the cutout without play.

9. Wing according to one of the preceding claims, **characterised in that** the frame profile (4) comprises a web in the region of the cutout (1), which web has a width (T) of 1 mm to 5 mm and preferably of 2 mm to 4 mm in the insertion direction of the holding element (3).

10. Wing according to one of the preceding claims, **characterised in that** the cutout (1) is arranged with a smallest spacing (A) of in particular 1 mm to 2.5 mm and preferably 1.2 mm to 1.4 mm from a nearest outer edge (41) of the frame profile (4).

11. Wing according to one of the preceding claims, **characterised in that** the cutout (1) is milled and/or punched into the frame profile (4).

12. Wing according to one of the preceding claims, **characterised in that** the frame profile (4) and/or the holding element (3) and/or the handle element (2) and/or the inner rose (21) and/or the bearing flange (22) is formed from metal and/or plastic, the metal including in particular aluminium.

13. Wing according to one of the preceding claims, **characterised in that** the holding element (3) is secured to an espagnolette fitting (5) arranged on the frame profile (4), in particular by means of at least one screw (34), to prevent it from being pulled axially out of the cutout (1).

14. Wing according to one of the preceding claims, **characterised in that** the holding element (3) can transfer a torque of in particular 80 Nm to 150 Nm, preferably 90 Nm to 110 Nm and particularly preferably more than 100 Nm to the frame profile (4), whereby the holding element (3) can be held dimensionally stable and form fitting and/or torsionally fixed in the cutout (1), so that the requirements of the standard DIN EN 13126-3:2012-02 are fulfilled.

## Revendications

1. Vantail pour une fenêtre ou une porte avec un profilé de châssis (4) muni d'un élément de poignée (2) rotatif, qui comprend une rosette (21) avec une surface d'appui (29) sur laquelle sont disposée des saillies (26), dans lequel une bride d'appui (22) sur laquelle l'élément de poignée (2) est fixé de façon fixe en rotation est supportée avec possibilité de rotation sur la rosette (21), dans lequel le profilé de châssis (1) comporte une découpe (1) dans laquelle est inséré un élément de maintien (3) en forme de coquille pour la fixation de la rosette (21), inséré en correspondance de forme dans une face extérieure (32) et maintenu fixe en rotation, dans lequel la surface d'appui (29) et/ou les saillies (26) sont insérées dans l'élément de maintien (3) de manière fixe en rotation et en correspondance de forme avec une face intérieure (31) de l'élément de maintien (3) et dans lequel la découpe (1) présente une forme différente de la forme circulaire.

2. Vantail selon la revendication 1, **caractérisé en ce que** la face extérieure (32) de l'élément de maintien (3) comporte au moins deux saillies (36) et de préférence au moins six saillies (36) et en particulier exactement six saillies (36).

3. Vantail selon la revendication 1 ou 2, **caractérisé en ce que** la découpe (1) a pour l'essentiel un diamètre de 20 mm à 35 mm en particulier, de préférence de 25 mm à 30 mm et notamment de 28 à 29 mm, le diamètre étant un diamètre (D) d'une géométrie intérieure (12) majoritairement circulaire et/ou un diamètre (B) d'une circonférence la plus extérieure de la découpe (1).

4. Vantail selon l'une des revendications précédentes, **caractérisé en ce que** la découpe (1) comporte plusieurs encoches (13), de sorte qu'un contour de la découpe (1) correspond à un contour de la face extérieure (32) de l'élément de maintien (3) qui est inséré en correspondance de forme dans la découpe (2).

5. Vantail selon la revendication 4, **caractérisé en ce que** les encoches (13) dépassent chacune au-delà de la géométrie intérieure (12) à une profondeur maximale (C) de 0,5 mm à 3 mm en particulier, de préférence de 1 mm à 2 mm et notamment de 1,1 mm à 1,2 mm.

6. Vantail selon la revendication 4 ou 5, **caractérisé en ce que** les encoches (13) présentent chacune un contour qui correspond au moins à un segment d'un cercle d'un diamètre de 4 mm à 12 mm en particulier, de préférence de 6 mm à 10 mm et notamment d'environ 8 mm ou d'exactement 8 mm.

7. Vantail selon l'une des revendications précédentes, **caractérisé en ce qu'**un contour des saillies (36) correspond aux encoches (13).

8. Vantail selon l'une des revendications précédentes, **caractérisé en ce qu'**un contour de la découpe (1) est sensiblement identique au contour de la face extérieure (32) de l'élément de maintien (3), de sorte que l'élément de maintien peut être retenu sans jeu de manière fixe en rotation dans la découpe.

9. Vantail selon l'une des revendications précédentes, **caractérisé en ce que** le profilé de châssis (4) comporte dans la région de la découpe (1) une barrette qui présente dans le sens d'insertion de l'élément de maintien (3) une largeur (T) de 1 mm à 5 mm et de préférence de 2 mm à 4 mm.

10. Vantail selon l'une des revendications précédentes, **caractérisé en ce que** la découpe (1) est disposée à une distance minimale (A) de 1 mm à 2,5 mm en particulier et de préférence de 1,2 mm à 1,4 mm d'un bord extérieur (41) le plus proche du profilé de châssis (4).

11. Vantail selon l'une des revendications précédentes, **caractérisé en ce que** la découpe (1) est fraisée ou découpée à l'emporte-pièce dans le profilé de châssis (4).

12. Vantail selon l'une des revendications précédentes, **caractérisé en ce que** le profilé de châssis (4) et/ou l'élément de maintien (3) et/ou l'élément de poignée (2) et/ou la rosette (21) et/ou la bride d'appui (22) sont faits de métal et/ou de matière plastique, le métal contenant en particulier de l'aluminium.

13. Vantail selon l'une des revendications précédentes, **caractérisé en ce que** l'élément de maintien (3) est fixé, pour empêcher son extraction dans le sens axial hors de la découpe (1), sur une ferrure à crémone (5) disposée sur le profilé de châssis (4), en particulier au moyen d'au moins une vis (34).

14. Vantail selon l'une des revendications précédentes, **caractérisé en ce que** l'élément de maintien (3) peut transmettre au profilé de châssis (4) un couple de rotation de 80 Nm à 150 Nm en particulier, de préférence de 90 Nm à 110 Nm et notamment de plus de 100 Nm, l'élément de maintien (3) pouvant être retenu en gardant sa forme et en correspondance de forme et/ou de manière fixe en rotation dans la découpe (1), de sorte que les exigences de la norme DIN EN 13126-3:2012-02 sont satisfaites.
